# EUROPÄISCHE PATENTSCHRIFT

(11) **EP 3 066 247 B1**
(45) Veröffentlichungstag und Bekanntmachung des Hinweises auf die Patenterteilung: **13.09.2017**
(21) Anmeldenummer: 14796666.7
(22) Anmeldetag: 31.10.2014
(51) Int. Cl.: D05C 11/14

(54) **VORRICHTUNG ZUR ÜBERWACHUNG DES SCHIFFLIFADENS AUF EINER GROSS- ODER KLEIN-SCHIFFLISTICKMASCHINE**
DEVICE FOR MONITORING THE SCHIFFLI THREAD ON A LARGE OR SMALL SCHIFFLI EMBROIDERY MACHINE
DISPOSITIF DE SURVEILLANCE DU FIL SCHIFFLI SUR UN PETIT OU GRAND MÉTIER À BRODER SCHIFFLI

(30) Priorität: 08.11.2013 CH 18772013
(43) Veröffentlichungstag der Anmeldung: 14.09.2016
(73) Patentinhaber: Lässer AG, 9444 Diepoldsau (CH)
(72) Erfinder: LÄSSER, Roman, CH-9444 Diepoldsau (CH); TÜRTSCHER, Jürgen, CH-9444 Diepoldsau (CH)
(74) Vertreter: Gachnang, Hans Rudolf
(86) Internationale Anmeldenummer: PCT/CH2014/000158
(87) Internationale Veröffentlichungsnummer: WO 2015/066825

(56) Entgegenhaltungen:
- EP-A1- 1 013 814
- EP-A1- 1 098 025
- EP-A1- 1 595 990

## Beschreibung

Gegenstand der Erfindung ist eine Vorrichtung zur Überwachung des Schifflifadens auf einer Gross- oder Klein-Schifflistickmaschine gemäss Oberbegriff des Patentanspruchs 1.

Vorrichtungen zur Überwachung der Fäden an Stickmaschinen, insbesondere Schifflistickmaschinen, sind in vielen Ausführungen bekannt. Sie werden auch als Vorrichtung zur Überwachung von Fadenbruch bezeichnet. Das Überwachen der Nadelfäden an Schifflistickmaschinen ist heute Standard, da auf der Seite der Nadel über der Vorderseite der Stichlochplatte sehr viel Raum für eine Vorrichtung zur Überwachung des Fadens, der von einer Grossspule herangeführt wird, zur Verfügung steht und folglich fast beliebig ausgebildete mechanische oder elektromechanische Detektoren auf dem Markt sind.
Die Überwachung des Schifflifadens, welcher mit dem Schiffli durch die Fadenschlaufe des Nadelfadens auf der Rück- oder Hinterseite der Stichlochplatte geführt wird, ist aus vielen Gründen sehr schwierig. Insbesondere steht dem Konstrukteur im Wesentlichen kein freier Raum zur Verfügung, um eine entsprechende zuverlässige Vorrichtung zwischen der Schifflibahn und der Stichlochplatte anordnen zu können. Der dort verfügbare Raum ist für das Schiffli reserviert.

Mit dem Einzug der Elektronik im Stickmaschinenbereich wird in der EP 1 013 814 eine Schifflifaden-Überwachung offenbart, bei welcher im Bereich der Schiffliführungsbahn zwischen dem Stickloch und dem Schiffli Sensoren angeordnet sind, welche das Vorhandensein des Hinterfadens (das heisst des Schifflifadens) in diesem Bereich überwachen. Zwei Sensoren sind so angeordnet, dass sie sich gegenüberliegen und der zu überwachende Faden berührungsfrei zwischen den beiden Elementen hindurchläuft. In einer Ausführungsform wird dort vorgeschlagen, einen Lichtstrahl an einem Spiegel zu reflektieren, wenn er den Fadenlauf durchquert hat. Eine solche Vorrichtung ist mit vielen Nachteilen behaftet, denn im Bereich des Schifflifadens unterhalb der Stichplatte entstehen durch die mehrfache Reibung der Ober- und Unterfäden nicht vermeidbare Flusen, welche nach kurzer Zeit die Optik, sei es nun der Spiegel oder die Lichtquelle, mit welcher ein Lichtstrahl erzeugt wird, bedecken, so dass deren Wirkung verloren geht. Durch Ablagerungen auf diesen Sensorelementen können keine zuverlässigen Resultate mehr erreicht werden. Im Weiteren besteht ein Nachteil darin, dass die meist sehr dünnen zum Einsatz gelangenden Schifflifäden aus Materialien bestehen, die optisch schlecht erfassbar und detektierbar sind, zum Beispiel wenn weisse oder transparente Fäden verwendet werden. Ein weiterer Nachteil dieser Vorrichtung besteht darin, dass auch miniaturisierte optische Elemente verhältnismässig viel Raum benötigen und zudem über Stromkabel mit Energie versorgt werden müssen. Solche speziell angefertigte miniaturisierte Sensorelemente sind zudem sehr kostspielig und müssen einzeln mit Energie versorgt werden. Wenn man bedenkt, dass auf einer Schifflistickmaschine mehrere hundert bis über tausend Schiffli gleichzeitig überwacht werden müssen, ist dies wirtschaftlich kaum realisierbar.

Aus der CH 448 699 ist eine weitere Vorrichtung zur Überwachung der Schifflifäden bekannt. Um das Problem bzw. die Schwierigkeit der direkten Überwachung des Schifflifadens zwischen dem Schiffli bzw. der darin liegenden Bobine und dem Stickgut zu beheben, wird vorgeschlagen, das Aufliegen eines Schifflis auf dem unteren Treiberstift zu überwachen. Es wird davon ausgegangen, dass bei Fadenbruch das Schiffli vorzeitig auf dem unteren Treiberfinger aufliegt, weil durch den nicht mehr vorhandenen Faden das Schiffli nicht durch den Fadenauszug beim Nach-unten-Fahren gebremst wird. Mit anderen Worten, das Schiffli gelangt ungebremst früher in Kontakt mit dem unteren Treiberfinger, wenn kein Fadenauszug erfolgt oder der Faden der Bobine aufgebraucht ist, als im Falle, wenn beim Nach-unten-Fahren des Schifflis der Faden abgezogen und das Schiffli gebremst wird. Es handelt sich hier also um eine indirekte Feststellung, ob Fadenbruch vorliegt oder nicht. Durch nicht vermeidbare Verschleisserscheinungen oder Verschmutzung der Schifflibahn und/oder des Schifflis kann aber auch ohne Fadenbruch das Schiffli gebremst werden und dann kein Fadenbruch angezeigt werden. Es handelt sich somit nicht um eine sichere Erkennung, ob Faden vorhanden ist oder nicht.

Eine Aufgabe der vorliegenden Erfindung besteht nun darin, eine Vorrichtung zur Überwachung des Schifflifadens zu schaffen, welche die Nachteile der beiden bekannten Vorrichtungen nicht aufweist und insbesondere eine zuverlässige Kontrolle über die Anwesenheit von Schifflifaden gewährleistet.

Gelöst wird diese Aufgabe durch eine Vorrichtung gemäss den Merkmalen des Patentanspruchs 1. Vorteilhafte Ausgestaltungen der Vorrichtungen werden in den abhängigen Ansprüchen umschrieben.
Hiermit gelingt es auf einwandfreie und sichere Weise durch die direkte Überwachung der Fadenspannung zwischen der Fadenöse am Schiffli und dem Stichloch in der Stichlochplatte, bzw. dem Stickgut, das Vorhandensein von Schifflifaden zu überwachen. Die Vorrichtung kann nicht durch Flusen oder andere Verunreinigungen ausser Betrieb gesetzt werden und besteht einzig aus einem länglichen oder drahtförmigen Element, welches quer zum Lauf des Schifflifadens liegt und von diesem seitlich verdrängt wird, wenn die Fadenzufuhr und Fadenspannung korrekt ist. Es ist mit dieser Vorrichtung einfach möglich, jede einzelne Stickstelle, das heisst jeden einzelnen Schifflifaden zu überwachen und bei einem Fadenbruch oder bei aufgebrauchtem Schifflifaden oder leerer Bobine, die Stickmaschine anzuhalten und nach Behebung der Ursache des Fadenbruchs oder nach Austausch des geleerten Schiffchens gegen ein volles, den Stickbetrieb an der Stelle des Unterbruchs weiterzuführen. Die Vorrichtung ist kostengünstig herstellbar, da vom Stift zur Steuerung der Vorrichtung einzig eine elektrische Verbindung, das heisst ein feiner Draht, vorgesehen sein muss. Um die Vorrichtung noch kostengünstiger herzustellen, ist es auch möglich, eine Mehrzahl von Stiften, zum Beispiel in einem Modul von mehreren Stickstellen zusammenzufassen und einen Fadenbruch von einem der Fäden im Modul über eine einzige elektrische Verbindung an die Steuerung zu melden. Es sind dazu keine elektronischen Geräte an den Stickstellen notwendig und die Steuerung wird mit dem Signal Strom "ein" oder Strom "aus" auf den Fadenbruch aufmerksam gemacht.

Die erfindungsgemässe Vorrichtung hat einen weiteren Vorteil gegenüber herkömmlichen Überwachungselementen, da sie sich selbst überwacht. Die Kontaktstifte sind sehr dünne Federn, die beispielsweise bei 700 Stichbildungen/Min. Millionen von Stichen und damit Auslenkungen über sich ergehen lassen müssen, auch durch einen Ermüdungsbruch gefährdet. Sollte ein Ermüdungsbruch eines Kontaktstifts eintreten, so löst auch dieser Bruch sofort eine Fehlermeldung aus und die Maschine stellt ab bzw. wird gestoppt. Fehlstiche durch Fadenbruch können somit nicht undetektiert auftreten, weil die Selbstüberwachung keine unkontrollierten Stickstellen zulässt.

Anhand illustrierter Ausführungsbeispiele wird die Erfindung näher erläutert. Es zeigen:
- Figur 1: Eine perspektivische Darstellung des Moduls in Figur 2 in Explosionsdarstellung,
- Figur 2: eine Darstellung eines Moduls mit vier Schifflibahnen, vorne die Stichlochplatte, in Explosionsdarstellung,
- Figur 3: in Explosionsdarstellung eine Schifflibahn für eine Kleinstickmaschine mit horizontal liegender Stichplatte,
- Figur 4: ein vergrösserter Ausschnitt A in Figur 3,
- Figur 5: einen Schnitt V-V in Figur 3 parallel vor dem Kontaktstift bei zusammengefügten Elementen der Schifflibahn mit geöffnetem Kontakt und
- Figur 6: eine Aufsicht auf eine Schifflibahn mit Sticknaht- und Fadenverlauf, der Übersicht halber auf Nadel, Schiffli und Stoff beschränkt.

Die in Figur 1 dargestellte Stichlochplatte 1 auf einer Grossstickmaschine trägt an ihrer Rückseite vier Schifflibahnen 3, auch Stöckli genannt. Zwischen der Stichlochplatte 1, die hier ein Modul aus einer Vielzahl von Modulen an der Stickmaschine darstellt, welche aus Metall gefertigt ist und den Schifflibahnen 3, die ebenfalls aus Metall gefertigt sind, liegt eine Zwischenplatte 5 (Fig. 3) aus einem nicht-leitenden, jedoch gute Gleiteigenschaften aufweisenden Material. Mit Schrauben 7, welche die Stichlochplatte 1 und die Zwischenplatte 5 durchdringen, werden die Schifflibahnen 3 in regelmässigen Abständen befestigt und liegen an der Zwischenplatte 5 an. Die Schifflibahnen 3 sind bei Grossstickmaschinen um ca. 15° geneigt zur Vertikalen verlaufend, so dass die darauf gleitenden Schiffli 9 mit ihrer Sohle durch ihr Gewicht auf der glatten Oberfläche der Schifflibahnen 3 aufliegen. Figur 1 zeigt Schiffli in tiefster Position und auf dem unteren Treiberstift 8 aufliegend.

In der Zwischenplatte 5 sind benachbart zu jeder Schifflibahn 3, Ausnehmungen 11 ausgebildet, so dass an den entsprechenden Stellen, das heisst im Querschnittsbereich der Ausnehmungen 11, von der Schifflibahnseite her gesehen, die Rück- oder Unterseite der Stichlochplatte 1 sichtbar ist. Innerhalb dieses sichtbaren Bereichs der Stichlochplatte 1 liegt das Stichloch 13, durch welches eine in Figur 6 dargestellte Nadel 33 die Stichlochplatte 1 und die Zwischenplatte 5 durchdringt und in einer Nut (Nadelkanal) 15 in der Oberfläche 3' der Schifflibahn 3 diese unter einem Schiffli 9 durchqueren kann. Diese Ausnehmungen werden als Freistellung für den Schifflifaden 23 und Nadelfaden 24 benötigt, damit der Nadelfaden 24, wenn er vom Schiffli 9 durchdrungen wird, nirgends streifen oder eingezwickt werden kann.

In der Figur 2 ist auch die Unterseite bzw. Innenseite der Zwischenplatte 5 sichtbar. In der Unterseite der Zwischenplatte 5 sind nutförmige Schlitze 17 dargestellt, in welche die ebenfalls in Figur 2 zwischen der Stichlochplatte 1 und der Zwischenplatte 5 dargestellten, z.B. aus Federdraht bestehenden Kontaktstifte 19 eingelegt werden können. Jeder Kontaktstift 19 weist im Wesentlichen eine Gestalt eines zur Seite gelegten "U's" auf, wie auch die ihn aufnehmenden Schlitze 17. Der obenliegende Schenkel 19' (Figuren 1, 2, 5) des Kontaktstifts 19 verlässt den Schlitz 17 bzw. ragt über diesen hinaus und überquert die Ausnehmung 11 in der Zwischenplatte 5. Der Kontaktstift 19 liegt folglich innerhalb des Querschnitts der Zwischenplatte 5, d.h. zwischen deren Ober- und Unterseite. Der Kontaktstift 19 ist vorzugsweise aus Federstahl hergestellt und derart gebogen, dass der obenliegende Schenkel 19' oder dessen Ende, wenn die Stichlochplatte 1 mit der Zwischenplatte 5 und der dahinterliegenden Schifflibahn 3 durch die Schrauben 7 verbunden ist, an der Schifflibahn 3 anliegt. Der obenliegende Schenkel 19' des Kontaktstifts 19 liegt folglich im Laufweg des Schifflifadens 23, der aus der Fadenöse 21 am Schiffli 9 zum Stichloch 13 in der Stichlochplatte 1 führt, wenn das Schiffli 9 nach dem Passieren der Fadenschlaufe 22 des Oberfadens nach unten in die Ausgangsposition, wie in den Figuren 1, 2 und 6 dargestellt, geführt wird. Während der Stichbildung wird, wenn auch nur minimal, Schifflifaden 23 verbraucht. Beim Zurückführen des Schifflis 9 durch den oberen Treiberstift (Treiberstift nicht dargestellt) in die Ausgangsposition, erfolgt dann ein Fadenabzug aus der Bobine 35, die sich im Innern des Schifflis 9 befindet. Während des Abzugs des Schifflifadens 23 wird dieser Schifflifaden 23 im Schiffli 9 mittels einer Fadenbremse leicht gebremst und das Trum des Schifflifadens 23, welches zum Stichloch 13 verläuft und dort im Stickgut gehalten ist, wird dadurch gespannt. Der gespannte Schifflifaden 23 wird am Schenkel 19' des Kontaktstifts 19 im Bereich der Ausnehmung 11 in der Zwischenplatte 5 leicht ausgelenkt. Die vom gespannten Schifflifaden 23 auf den Kontaktstift 19 bzw. den Schenkel 19' des Kontaktstifts 19 ausgeübte Kraft genügt, den Schenkel 19' leicht auszulenken, so dass dessen Ende 19" aus der Kontaktlage mit der Oberfläche der metallischen Schiffchenbahn 3 abhebt und kein elektrischer Kontakt mehr besteht. Der Schenkel 19' des Kontaktstifts 19 erzeugt bei der Auslenkung durch den Schifflifaden 23 eine Verformung des langen, als Federelement wirkenden Basisschenkels des U-förmigen Kontaktstifts 19, der von einer Abdeckung 20, die als Isolierung gegenüber der Stichlochplatte 1 dient, im Schlitz 17 gehalten wird. Mit dieser Anordnung ist es möglich, durch einfaches Einlegen in den Schlitz 17, Abdecken mit der Abdeckung oder einer geeigneten Folie (nicht dargestellt) und darauffolgendem Zusammenfügen der Stichlochplatte 1 mit der Zwischenplatte 5 und den Schifflibahnen 3 den Kontaktstift bzw. die Kontaktstifte 19 einwandfrei festzuhalten. Das dem Ende 19' des Kontaktstifts 19 gegenüberliegende Ende 31 des Kontaktstifts 19 ist mit einem Draht mit der Maschinensteuerung verbunden (Draht nicht dargestellt). Bei Fadenbruch oder aufgebrauchtem Schifflifaden 23 wird eine elektrische Verbindung zwischen der Schifflibahn 3 und der Maschinensteuerung hergestellt. Diese bewirkt eine Fehlermeldung und stoppt die Maschine. Alternativ kann selbstverständlich die Lage des Schenkels 19' des Kontaktstifts 19 auch derart angeordnet werden, dass bei korrekter Fadenspannung des Schifflifadens 23 der Schenkel 19' vom Schifflifaden 23 derart ausgelenkt wird, dass er in Kontakt mit der Stichlochplatte 1 gelangt. In diesem Fall bedeutet folglich, dass eine elektrische Verbindung von der Stichlochplatte 1 zur Steuerung einen fehlerfreien Betrieb darstellt und ein Unterbruch der Verbindung eine Fehlermeldung darstellt, welche zu einem Maschinenstopp führt.

In der Ausgestaltung der Vorrichtung gemäss den Figuren 3-5, welche speziell geeignet für Klein-Stickmaschinen mit horizontal liegendem Stickgut ist, das jedoch auch bei Grossstickmaschinen einsetzbar ist, besteht der Kontaktstift 19 aus einem geradlinig verlaufenden Draht, vorzugsweise Federdraht oder einem Blechstreifen als Kontaktstift 19, der an der Rückseite der Schifflibahn 3 und/oder an der Rückseite der Zwischenplatte 5 befestigt und federnd gehalten ist.

Das hintere Ende des Kontaktstifts 19 ist mit einer Steckverbindung 25 verbunden. Die Steckkupplung 25 (siehe Figuren 3 und 4) dient dazu, eine stromleitende Verbindung mit einem Draht zur Zustandsübermittlung an die Steuerung der Schifflistickmaschine herzustellen.
Die Steckverbindung 25 gemäss den Figuren 3 und 4 ist mittels einer Schraube 27 befestigt, auf deren Schaft das hintere Ende bzw. der untenliegende Schenkel des Kontaktstifts 19 befestigt ist. In einer bevorzugten Ausgestaltung der Befestigung des Kontaktstifts 19 umschlingt dieser den Schaft 29 partiell und ist fest mit dem Schaft 29 verbunden, zum Beispiel verschweisst. Alternativ kann das hintere Ende des vorzugsweise aus Federdraht hergestellten Kontaktstifts 19 auch mehrmals um den Schaft 29 herum gewickelt sein, um den geradlinig verlaufenden Abschnitt des Kontaktstifts 19 federelastisch vorgespannt durch die Ausnehmung 11 hindurch an ein Kontaktblech 18 mit leitender Verbindung zur Stichlochplatte 1 zu halten. Die Steckkupplung 25, welche mit dem Schaft 29 fest verbunden ist, dient weiter dazu, die Spannkraft des Kontaktstifts 19 einstellbar zu gestalten und so die Empfindlichkeit des Fadenwächters einstellen zu können (Figuren 3 und 5). Zu diesem Zweck ist an der Steckverbindung 25 ein Rastelement 37 mit unterschiedlichen Raststellungen ausgebildet. Selbstverständlich könnte auch bei dieser Ausführungsform der Kontaktstift 19 derart geformt sein, dass bei korrekter Fadenspannung Kontakt zur Stichlochplatte 1 besteht und bei fehlender Spannung der Kontaktstift 19 in Ruhestellung von der Stichlochplatte 1 entfernt liegt und keinen Kontakt herstellt.

Alternativ zu einem federnd einseitig gelagerten Kontaktstift 19 ist auch eine Ausführung mit einem gegen die Schwerkraft durch den Schifflifaden 23 verschiebbar gelagerten Kontaktstift 19 möglich (keine Abb.).

Dem Maschinenhersteller ist es folglich überlassen, die Wahl zu treffen, ob das Auslösen einer Fehlermeldung durch einen existierenden Kontakt oder einen fehlenden Kontakt ausgelöst werden soll.

## Patentansprüche

1. Stickmaschine umfassend eine Vorrichtung zur Überwachung des Vorhandenseins und der Spannung des Schifflifadens (23) an jeder Stickstelle, umfassend eine Stichlochplatte (1), **dadurch gekennzeichnet, dass** eine Zwischenplatte (5) an der Rückseite der Stichlochplatte (1) angeordnet ist, wobei eine Mehrzahl von Schifflibahnen (3) auf der Zwischenplatte (5) aufliegend befestigt sind, ein Kontaktelement (19), welches federelastisch ausgebildet und eine Ausnehmung (11) in der Zwischenplatte (5) durchquerend angeordnet ist, wobei das Kontaktelement (19) in der Ausnehmung (11) zum Fadenlauf des Schifflifadens (23) zwischen dem Stichloch (13) in der Stichlochplatte (1) und einer Fadenöse (21) im Schiffli (9) kreuzend verläuft und dort durch den Schifflifaden (23) auslenkbar ist.

2. Stickmaschine nach Anspruch 1, **dadurch gekennzeichnet, dass** das Kontaktelement (19) bei nicht korrekter Fadenspannung durch den Wegfall des Schifflifadens und/oder der Fadenspannung in Kontakt mit einem Kontaktnehmer gelangt und eine elektrische Verbindung zur Maschinensteuerung herstellt.

3. Stickmaschine nach Anspruch 1, **dadurch gekennzeichnet, dass** das Kontaktelement (19) bei nicht korrekter Fadenspannung ausser Kontakt mit einem Kontaktnehmer gelangt und eine elektrische Verbindung zur Maschinensteuerung unterbricht.

4. Stickmaschine nach einem der Ansprüche 2 bis 3, **dadurch gekennzeichnet, dass** als Kontaktnehmer die Stichlochplatte (1) oder die Schifflibahn (3) dienen.

5. Stickmaschine nach einem der Ansprüche 1 bis 4,
**dadurch gekennzeichnet, dass** das Kontaktelement (19) einen gebogenen Draht oder Stift umfasst, der in einem nutförmigen Schlitz (17) in der Zwischenplatte derart elektrisch isoliert gehalten ist, dass dessen eine Schenkel (19') vom Schifflifaden (23) auslenkbar ist.

6. Stickmaschine nach Anspruch 5, **dadurch gekennzeichnet, dass** in der Zwischenplatte (5) eine Ausnehmung (11) ausgebildet ist, welche vom Schenkel (19') des Kontaktelements (19) mindestens teilweise durchquert wird, derart dass der Schenkel (19') vom Schifflifaden (23) innerhalb der Ausnehmung (11) auslenkbar ist.

7. Stickmaschine nach einem der Ansprüche 1 bis 4,
**dadurch gekennzeichnet, dass** das Kontaktelement (19) einendig an einem Bolzen oder an einer Schraube (27) befestigt ist, mit welcher Schraube (27) eine Spannung auf das Kontaktelement (19) aufbringbar ist.

8. Stickmaschine nach Anspruch 7, **dadurch gekennzeichnet, dass** die Schraube (27) mit einer Steckkupplung (25) verbunden ist, mit der eine elektrische Verbindung des Kontaktelements (19) zur Maschinensteuerung herstellbar ist.

9. Stickmaschine nach einem der Ansprüche 1 bis 8,
**dadurch gekennzeichnet, dass** bei Bruch oder Defekt eines Kontaktelements (19) eine Fehlermeldung ausgegeben und die Maschine gestoppt wird.

10. Stickmaschine nach einem der Ansprüche 1 bis 6,
**dadurch gekennzeichnet, dass** das Kontaktelement (19) einseitig federelastisch gehalten ist.

11. Stickmaschine nach einem der Ansprüche 1 bis 6,
**dadurch gekennzeichnet, dass** der Kontaktelement (19) einseitig starr gehalten ist, jedoch aus einem federelastischen Material besteht.

12. Stickmaschine nach einem der Ansprüche 1 bis 6,
**dadurch gekennzeichnet, dass** der Kontaktelement (19) in einer Führung gehalten und durch die Schwerkraft gegen die Kraft des Schifflifadens (23) verschiebbar ist, um mit dem Kontaktnehmer in Verbindung zu gelangen.

## Claims

1. An embroidery machine comprising a device for monitoring the presence and the tension of the shuttle thread (23) at each embroidery location, comprising a needle plate (1), **characterized in that** an intermediate plate (5) is arranged on the rear side of the needle plate (1), wherein a multiplicity of shuttle races (3) are attached resting on the intermediate plate (5), a contact element (19) which is configured to be resilient, and a recess (11) is arranged in a traversing manner in the intermediate plate (5), wherein the contact element (19) in the recess (11) extends in a crossing manner in order to run the shuttle thread (23) between the needle hole (13) in the needle plate (1) and a thread eye (21) in the shuttle (9), and can be deflected in said recess by the shuttle thread (23).

2. The embroidery machine according to Claim 1, **characterized in that**, in the event of the thread tension not being correct due to the omission of the shuttle thread and/or of the thread tension, the contact element (19) comes into contact with a contact receiver and establishes an electrical connection to the machine-control system.

3. The embroidery machine according to Claim 1, **characterized in that**, in the event that the thread tension is not correct, the contact element (19) comes out of contact with a contact receiver and interrupts an electrical connection to the machine-control system.

4. The embroidery machine according to any one of Claims 2 to 3, **characterized in that** the needle plate (1) or the shuttle race (3) serves as the contact receiver.

5. The embroidery machine according to any one of Claims 1 to 4, **characterized in that** the contact element (19) comprises a bent wire or pin which is held in a groove-shaped slot (17) in the intermediate plate in an electrically insulated manner such that one leg (19') thereof can be deflected by the shuttle thread (23).

6. The embroidery machine according to Claim 5, **characterized in that** there is configured in the intermediate plate (5) a recess (11) which is at least partially traversed by the leg (19') of the contact element (19) such that the leg (19') can be deflected by the shuttle thread (23) within the recess (11).

7. The embroidery machine according to any one of Claims 1 to 4, **characterized in that** the contact element (19) is attached at a single end to a bolt or to a screw (27), with which bolt (27) a tension can be applied to the contact element (19).

8. The embroidery machine according to Claim 7, **characterized in that** the bolt (27) is connected to a plug-in coupling (25), with which an electrical connection of the contact element (19) to the machine-control system can be established.

9. The embroidery machine according to any one of Claims 1 to 8, **characterized in that** in the event of a fracture or defect of a contact element (19) an error message is output and the machine is stopped.

10. The embroidery machine according to any one of Claims 1 to 6, **characterized in that** the contact element (19) is resiliently held on one side.

11. The embroidery machine according to any one of Claims 1 to 6, **characterized in that** the contact element (19) is held rigidly on one side, but consists of a resilient material.

12. The embroidery machine according to any one of Claims 1 to 6, **characterized in that** the contact element (19) is held in a guide and can be displaced by gravity against the force of the shuttle thread (23), in order to come into connection with the contact receiver.

## Revendications

1. Métier à broder comprenant un dispositif de surveillance de la présence et de la tension du fil de navette (23) à chaque point de broderie, comprenant une plaque à aiguille (1), **caractérisé en ce qu'**une plaque intermédiaire (5) est disposée à l'arrière de la plaque à aiguille (1), dans lequel plusieurs passages de navette (3) sont fixés à plat sur la plaque intermédiaire (5), dans lequel un élément de contact (19) est réalisé de manière à être élastiquement déformable et un creux (11) est disposé de manière à traverser la plaque intermédiaire (5), dans lequel l'élément de contact (19) s'étend de manière croisée par rapport à la trajectoire de fil du fil de navette (23) dans le creux (11) ainsi qu'entre le trou (13) de la plaque à aiguille (1) et un oeillet d'enfilage (21) dans la navette (9) et dans lequel ledit élément de contact (19) peut être déplacé par l'intermédiaire du fil de navette (23).

2. Métier à broder selon la revendication 1, **caractérisé en ce que** l'élément de contact (19), en cas d'une tension du fil incorrecte de par la disparition du fil de navette et/ou de la tension du fil, entre en contact avec un récepteur de contact et crée une connexion électrique avec la commande du métier.

3. Métier à broder selon la revendication 1, **caractérisé en ce que** l'élément de contact (19), en cas d'une tension du fil incorrecte, est mis hors de contact avec un récepteur de contact et interrompt une connexion électrique avec la commande du métier.

4. Métier à broder selon l'une des revendications 2 à 3, **caractérisé en ce que** soit la plaque à aiguille (1), soit le passage de navette (3) servent de récepteur de contact.

5. Métier à broder selon l'une des revendications 1 à 4, **caractérisé en ce que** l'élément de contact (19) comprend une pointe pliée ou un fil métallique plié, qui est maintenu dans une fente (17) en forme de rainure dans la plaque intermédiaire et qui est isolé électriquement de manière à ce qu'une branche (19') puisse être déplacée par le fil de navette (23).

6. Métier à broder selon la revendication 5, **caractérisé en ce qu'**un creux (11) est formé dans la plaque intermédiaire (5), ledit creux (11) étant traversé au moins partiellement par la branche (19') de l'élément de contact (19), de manière à ce que la branche (19') puisse être déplacée par le fil de navette (23) à l'intérieur du creux (11).

7. Métier à broder selon l'une des revendications 1 à 4, **caractérisé en ce que** l'élément de contact (19) est fixé, à une extrémité, à un boulon ou à une vis (27) avec laquelle une tension peut être appliquée à l'élément de contact (19).

8. Métier à broder selon la revendication 7, **caractérisé en ce que** la vis (27) est reliée à un raccord à emboîtement (25) avec lequel une connexion électrique de l'élément de contact (19) à la commande du métier peut être créée.

9. Métier à broder selon l'une des revendications 1 à 8, **caractérisé en ce qu'**en cas de rupture ou de défaillance d'un élément de contact (19), un message d'erreur est délivré et le métier est arrêté.

10. Métier à broder selon l'une des revendications 1 à 6, **caractérisé en ce que** l'élément de contact (19) est maintenu à une extrémité de manière élastiquement déformable.

11. Métier à broder selon l'une des revendications 1 à 6, **caractérisé en ce que** l'élément de contact (19) est maintenu rigidement à une extrémité bien qu'il s'agisse d'une matière élastiquement déformable.

12. Métier à broder selon l'une des revendications 1 à 6, **caractérisé en ce que** l'élément de contact (19) est maintenu dans une glissière et peut être déplacé par la force de gravité contre la force du fil de navette (23) afin d'entrer en contact avec le récepteur de contact.
